# EUROPÄISCHE PATENTSCHRIFT

(11) **EP 1 927 479 B1**
(45) Veröffentlichungstag und Bekanntmachung des Hinweises auf die Patenterteilung: **30.01.2013**
(21) Anmeldenummer: 07022908.3
(22) Anmeldetag: 27.11.2007
(51) Int. Cl.: B44B 5/02, B44B 5/00

(54) **Prägevorrichtung mit beheizbarem Revolverkopf und Prägeverfahren**
Embossing device having a heatable turret head and embossing method
Dispositif d'estampage avec tête tourelle chauffante et procédé d'estampage

(30) Priorität: 30.11.2006 DE 102006056701
(43) Veröffentlichungstag der Anmeldung: 04.06.2008
(73) Patentinhaber: Leonhard Kurz Stiftung & Co. KG, 90763 Fürth (DE)
(72) Erfinder: Högl, Helmut, 90431 Nürnberg (DE); Höfler, Norbert, 91483 Oberscheinfeld (DE)
(74) Vertreter: Zinsinger, Norbert

(56) Entgegenhaltungen:
- EP-A- 0 437 720
- EP-A- 0 453 168
- WO-A-2005/047019
- WO-A-2005/095122
- DE-A- 3 531 898
- DE-A- 19 539 410
- DE-A1- 4 121 766
- DE-B- 1 161 568
- DE-C- 10 216 139
- DE-U-202004 003 746

## Beschreibung

Die Erfindung betrifft eine Vorrichtung und ein Verfahren zum Prägen einer Dekorlage einer streifenförmigen Prägefolie auf eine, einen kleinen Radius besitzende Ecke eines Flächenelementes.

Eine Vorrichtung zum Prägen einer Dekorlage einer streifenförmigen Prägefolie auf die, ein Flächenelement begrenzenden Schmalseiten des Flächenelementes ist beispielsweise aus der DE 102 16 139 C1 bekannt. Mit dieser bekannten Prägevorrichtung ist es mit großen Taktgeschwindigkeiten, d.h. hohen Taktzahlen, möglich, Flächenelemente an ihren Schmalseiten mit der Dekorlage einer streifenförmigen Prägefolie zu beprägen. Ist das jeweilige Flächenelement jedoch an seinen Ecken mit einen kleinen Radius besitzenden Abrundungen ausgebildet, so werden die entsprechenden Dekorlagenabschnitte an den besagten Ecken bislang beispielsweise mit einem manuell zu handhabenden Werkzeug an den abgerundeten Ecken fixiert. Diese manuelle Arbeitsweise ist jedoch nur mit niedrigen Taktgeschwindigkeiten bzw. Taktzahlen möglich, so dass die Produktivität entsprechende Wünsche offen lässt. Die Abrundungen können z.B. einen Radius von 2 mm bis 5 mm besitzen, wobei es sich versteht, dass die entsprechenden Probleme auch bei Radien mit anderen Dimensionen gegeben sind.

Zum Beprägen abgerundeter Ecken von Flächenelementen ist beispielsweise auch eine Hubprägung anwendbar, wie sie beispielsweise mit einer Prägemaschine des Typs PE500/KTF "Touchwood" durchführbar ist. Mit einer derartigen Prägemaschine sind einen kleinen Radius aufweisende Ecken eines Flächenelementes jedoch nur mit mäßigen Taktgeschwindigkeiten beprägbar.

Desgleichen ist es möglich, an dem zu beprägenden Flächenelement Stiftelemente aus einem Kunststoffmaterial peripher abzurollen, wobei das zu beprägende Flächenelement und die Stiftelemente während des Dekoriervorgangs in Bezug zueinander eine Relativbewegung ausführen. Mit einem solchen bekannten Doppelprägekopf sind im Vergleich zu einer Hubprägung zwar höhere Prägegeschwindigkeiten erreichbar; auch diese höhere Geschwindigkeit lässt jedoch im Vergleich zu einer Prägevorrichtung gemäß der eingangs erwähnten DE 102 16 139 C1, zum Prägen von Schmalseiten von Flächenelementen, noch Wünsche offen. Das resultiert beispielsweise aus den Isolationseigenschaften der Kunststoffstifte des Doppelprägekopfes, da die Wärme vom Stempelinneren an die Stempeloberfläche transportiert werden muss, was relativ viel Zeit benötigt. Dementsprechend niedrig ist die Durchsatzleistung an zu beprägenden Flächenelementen pro Zeiteinheit.

Die DE 35 31 898 A1 betrifft eine Initialenprägemaschine mit einem beheizbaren, drehbaren Typenrad zum Prägen jeweils einer Type mittels einer Heißprägefolie auf Gegenständen wie etwa Brieftaschen, Geldbeuteln, etc., welche mit Initialen versehen werden. Das Typenrad wird von der Seite her beheizt, insbesondere durch eine an dem Typenrad anliegende Heizscheibe. Die DE 35 31 898 A1 beschreibt, dass dadurch gegenüber dem zugrunde gelegten Stand der Technik eine Absenkung der Heiztemperatur und eine schnellere Regelung der Prägetemperatur möglich sei.

Die DE 1 161 568 B1 betrifft einen Prägestempel zum Bedrucken von Gegenständen mit Schriften und Zeichen unter Verwendung von Prägefolien. Der Prägestempel umfasst einen beheizten metallischen Stempelkörper mit einer Auflage aus Silikonkautschuk. Durch die elastische Auflage wird erreicht, dass auch weniger nachgiebiges Material ohne Schwierigkeiten mit flächigen Mustern bedruckt werden kann.

Die EP 0 437 720 A1 betrifft eine Vorrichtung zum Übertragen eines Dekors von einer Prägefolie auf ein ebenflächiges Substrat, wie etwa eine Ausweiskarte, Kreditkarte etc. Die Prägefolie wird kontinuierlich von einer Abwickeltrommel zu einer Prägestation transportiert, wo der Dekor mittels einer Arbeitswalze und einer Gegenwalze auf die Karte übertragen wird. Die hinter der Prägestation auslaufende Trägerfolie der Prägefolie wird auf eine Aufwickeltrommel aufgewickelt. Die Arbeitstrommel ist durch eine Heizeinrichtung beheizbar.

In Kenntnis dieser Gegebenheiten liegt der Erfindung die Aufgabe zugrunde, eine Prägevorrichtung und ein Verfahren zum Prägen der eingangs genannten Art zu schaffen, mit der bzw. mit dem es mit hoher Produktivität, d.h. mit großer Prägegeschwindigkeit und hohen Taktzahlen, möglich ist, einen kleinen Radius besitzende Ecken eines Flächenelementes mit einer Dekorlage einer streifenförmigen Prägefolie zu beprägen.

Diese Aufgabe erfindungsgemäß gelöst durch eine Vorrichtung zum Prägen einer Dekorlage einer streifenförmigen Prägefolie mit den Merkmalen gemäß Patentanspruch 1 sowie ein Verfahren zum Prägen einer Dekorlage einer streifenförmigen Prägefolie auf eine einen kleinen Radius besitzende Ecke eines Flächenelementes mit den Schritten gemäß Patentanspruch 10.

Durch die erfindungsgemäße Ausbildung der Prägevorrichtung wird für eine schnelle Wärmezufuhr zu den elastischen Stempelelementen gesorgt. Es ist jederzeit ein frisch aufgeheiztes elastisches Stempelelement im Prägeeinsatz, so dass eine entsprechend hohe Taktgeschwindigkeit erreicht wird. Das Stempelelement ist elastisch, weil die Oberfläche des Materials, aus welchem das Stempelelement gebildet ist, eine Härte im Bereich von 45° Shore bis 95° Shore, bevorzugt im Bereich von 60° Shore bis 80° Shore, insbesondere von etwa 70° Shore, aufweist.

Dabei ist die Elastizität der Oberfläche eines Stempelelements auf den Radius der Ecke des Flächenelements abzustimmen, welche beprägt werden soll. So sollen die elastischen Stempelelemente am Umfang des Revolverkopfes im Bereich des Radius der Ecke des Flächenelements derart angedrückt werden können, dass sich jedes Stempelelement dem Radius anpasst und so zu einer optimalen Übertragung der Dekorlage auf die Ecke des Flächenelements führt. Je kleiner der Radius ausgebildet ist, desto elastischer ist demnach ein Stempelelement auszubilden.

Bei der erfindungsgemäßen Prägevorrichtung kann die Linearantriebseinrichtung von einer Kolben-Zylindereinrichtung gebildet sein.

Die Stempelelemente können zumindest oberflächlich Silikongummi aufweisen, zweckmäßig kann es sein, wenn die Stempelelemente aus Silikongummi bestehen.

Die Heizeinrichtung für die am Revolverkopf vorgesehenen elastischen Stempelelemente ist vorzugsweise im Zentrum des Revolverkopfes vorgesehen. Zu diesem Zwecke ist die Heizeinrichtung vorzugsweise in der Achse des Revolverkopfes vorgesehen. Desgleichen ist es möglich, dass die Heizeinrichtung Heizstrahler aufweist, zwischen welchen der Revolverkopf vorgesehen ist, wobei die Heizstrahler vorzugsweise in einer zur Achse des Revolverkopfes senkrecht orientierten Ebene angeordnet sind.

Der Revolverkopf mit der zugehörigen Linearantriebseinrichtung und die Heizeinrichtung sind zweckmäßigerweise an einem Grundgestell vorgesehen, an dem eine Prägefolien-Vorratsrolle, Folienvorschub- und -umlenkrollen und eine Aufwickelrolle an zugehörigen Lagerachsen gelagert sind. Die Lagerachsen für die Prägefolien-Vorratsrolle, die Folienvorschub- und -umlenkrollen und die Aufwickelrolle sind zur Achse des Revolverkopfes vorzugsweise parallel orientiert.

Ein optimaler Einsatz der erfindungsgemäßen Vorrichtung ist in der Weise realisierbar, dass eine der Anzahl abgerundeter Ecken des jeweiligen Flächenelementes entsprechende Anzahl Grundgestelle vorgesehen sind, wobei die Revolverköpfe simultan zwischen der Prägeposition und der Inaktivposition hin und her verstellbar sind.

Mit der erfindungsgemäßen Prägevorrichtung ist es hoch produktiv möglich, die einen kleinen Radius von z.B. 2 bis 5 mm besitzenden abgerundeten Ecken eines Flächenelementes mit einer streifenförmigen Prägefolie zu beprägen, wobei die entsprechenden Taktgeschwindigkeiten an die Taktgeschwindigkeiten der Prägevorrichtung angepasst sind, mit welcher die Schmalseiten des Flächenelementes mit der streifenförmigen Prägefolie beprägt werden. Die besagten Schmalflächen können dabei geradlinig oder gebogen, gewellt oder beliebig anders gestaltet sein. Die einen kleinen Radius besitzenden Ecken des jeweiligen Flächenelementes können wie seine Schmalseiten ebenflächig oder konkav oder konvex gewölbt gestaltet sein.

Weitere Einzelheiten, Merkmale und Vorteile ergeben sich aus der nachfolgenden Beschreibung eines in der Zeichnung schematisch in einer Seitenansicht verdeutlichten Ausführungsbeispieles der erfindungsgemäßen Prägevorrichtung.

Die Figur zeigt eine Ausbildung der Prägevorrichtung 10, die zum Prägen einer Dekorlage einer streifenförmigen Prägefolie 12 auf eine einen kleinen Radius besitzenden Ecke eines nicht dargestellten Flächenelementes vorgesehen ist. Die Prägevorrichtung 10 weist ein Grundgestell 14 auf, an dem ein Revolverkopf 16 schrittweise um eine Achse 18 drehbar ist. Der Revolverkopf 18 ist an einer Linearantriebseinrichtung 20 vorgesehen. Die Linearantriebseinrichtung 20 ist von einer Kolben-Zylindereinrichtung 22 gebildet. Der Zylinder 24 der Kolben-Zylindereinrichtung 22 ist am Grundgestell 14 befestigt. Der Revolverkopf 16 ist mit dem Kolben der Kolben-Zylindereinrichtung 22 verbunden.

Mit Hilfe der Linearantriebseinrichtung 22 ist der Revolverkopf 16 zwischen einer Prägeposition und einer Inaktivpositiv hin und her verstellbar.

Der Revolverkopf 16 weist an seinem Umfang 26 eine Anzahl elastische Stempelelemente 28 auf. Die Stempelelemente 28 bestehen aus Silikongummi und sind am Umfang 26 des Revolverkopfes 16 gleichmäßig beabstandet angeordnet.

Dem Revolverkopf 16 ist eine Heizeinrichtung 30 für die Stempelelemente 28 zugeordnet. Die Heizeinrichtung 30 ist vorzugsweise im Zentrum des Revolverkopfes 16 vorgesehen. Besonders vorteilhaft ist es hierbei, wenn die Heizeinrichtung 30 in der Achse 18 des Revolverkopfes vorgesehen ist.

Mit der Bezugsziffer 32 sind in der Zeichnungsfigur Folienumlenkrollenbügel bezeichnet:

Am Grundgestell 14 der Prägevorrichtung 10 ist eine Prägefolien-Vorratsrolle 34 an einer Lagerachse 36 drehbar gelagert. Am Grundgestell 14 sind außerdem Folienvorschubrollen 38 und Umlenkrollen 40 an zugehörigen Lagerachsen 42, 44 drehbar gelagert. Am Grundgestell 14 ist außerdem eine Aufwickelrolle 46 für den Trägerstreifen der Prägefolie 12 an einer zugehörigen Lagerachse 48 drehbar gelagert.

## Patentansprüche

1. Vorrichtung zum Prägen einer Dekorlage einer streifenförmigen prägefolies (12),
mit einem
schrittweise um eine Achse (18) drehbaren Revolverkopf (16), der an seinem Umfang (26) eine Anzahl Stempelelemente (28) aufweist, wobei dem Revolverkopf (16) eine Heizeinrichtung (30) für die Stempelelemente (28) zugeordnet ist, **dadurch gekennzeichnet, dass** der Revolverkopf an einer Linearantriebseinrichtung (20) zwischen einer Prägeposition und einer Inaktivposition hin und her verstellbar vorgesehen ist, und die Oberfläche des Materials, aus welchem die Stempelelemente gebildet sind, eine Härte im Bereich von 45° Shore bis 95° Shore aufweist und die Stempelelemente (28) somit elastisch sind.

2. Vorrichtung nach Anspruch 1,
**dadurch gekennzeichnet,**
**dass** die Linearantriebseinrichtung (20) von einer Kolben-Zylindereinrichtung (22) gebildet ist.

3. Vorrichtung nach Anspruch 1,
**dadurch gekennzeichnet,**
**dass** die Stempelelemente (28) zumindest oberflächlich Silikongummi aufweisen.

4. Vorrichtung nach Anspruch 1,
**dadurch gekennzeichnet,**
**dass** die Stempelelemente (28) aus Silikongummi bestehen.

5. Vorrichtung nach Anspruch 1,
**dadurch gekennzeichnet,**
**dass** die Heizeinrichtung (30) im Zentrum des Revolverkopfes (16) vorgesehen ist.

6. Vorrichtung nach Anspruch 5,
**dadurch gekennzeichnet.**
**dass** die Heizeinrichtung (30) in der Achse (18) des Revolverkopfes (16) vorgesehen ist.

7. Vorrichtung nach Anspruch 1,
**dadurch gekennzeichnet,**
**dass** die Heizeinrichtung (30) Heizstrahler aufweist, zwischen welchen der Revolverkopf (16) vorgesehen ist.

8. Vorrichtung nach einem der Ansprüche 1 bis 7,
**dadurch gekennzeichnet,**
**dass** der Revolverkopf (16) mit der zugehörigen Linearantriebseinrichtung (20) und die Heizeinrichtung (30) an einem Grundgestell (14) vorgesehen sind, an dem eine Prägefolien-Vorratsrolle (34), Folienvorschub- und - umlenkrollen (38, 40) und eine Aufwickelrolle (46) an zugehörigen Lagerachsen (36, 42, 44, 48) gelagert sind.

9. Vorrichtung nach Anspruch 8,
**dadurch gekennzeichnet,**
**dass** die Lagerachsen (36, 42, 44, 48) für die Prägefolien-Vorratsrolle (34), die Folienvorschub- und -umlenkrollen (38, 40) und die Aufwickelrolle (46) zur Achse (18) des Revolverkopfes (16) parallel orientiert sind.

10. Verfahren zum Prägen einer Dekorlage einer streifenförmigen Prägefolie (12) auf eine einen kleinen Radius besitzende Ecke eines Flächenelementes, wobei das Verfahren die folgenden Schritte aufweist:
Aufheizen von Stempelelementen (28) am Umfang (26) eines schrittweise um eine Achse (18) drehbaren Revolverkopfs (16) durch eine dem Revolverkopf (16) zugeordnete Heizeinrichtung (30), wobei die Oberfläche des Materials, aus welchem die Stempelelemente gebildet sind, eine Härte im Bereich von 45° Shore bis 95° Shore aufweist und die Stempelelemente (28) somit elastisch sind;
Verstellen des Revolverkopfs (16) von einer Inaktivposition zu einer Prägeposition mit Hilfe einer Linearantriebseinrichtung (20);
Andrücken der Stempelelemente (28) am Umfang (26) des Revolverkopfs (16) im Bereich der Ecke des Flächenelements;
Übertragen der Dekorlage der streifenförmigen Prägefolie (12) auf die Ecke des Flächenelements; und
Verstellen des Revolverkopfs (16) von der Prägeposition zu der Inaktivposition mit Hilfe der Linearantriebseinrichtung (20).

11. Verfahren nach Anspruch 10,
wobei das Verfahren weiter die folgenden Schritte aufweist:
Vorsehen des Revolverkopfs (16) mit der zugehörigen Linearantriebseinrichtung (20) und der Heizeinrichtung (30) an einem Grundgestell (14);
Lagern einer Prägefolien-Vorratsrolle (34), von Folienvorschub- und - umlenkrollen (38, 40) und einer Aufwickelrolle (46) an zugehörigen Lagerachsen (36, 42, 44, 48) an dem Grundgestell (14); und
Vorsehen einer der Anzahl Ecken des jeweiligen zu beprägenden Flächenelementes entsprechenden Anzahl Grundgestelle (14), wobei die Revolverköpfe (16) simultan zwischen der Prägeposition und der Inaktivposition hin und her verstellbar sind.

## Claims

1. Device for embossing a decorative layer of a lamellar embossing film (12), having a turret head (16) rotatable in steps around an axle (18), which has a plurality of stamping elements (28) on its periphery (26), wherein a heating device (30) for the stamping elements (28) is assigned to the turret head (16), **characterised in that** the turret head is provided for movement back and forth on a linear drive device (20) between an embossing position and an idle position, and the surface of the material forming the stamping elements has a hardness within the range of 45° and 95° on the Shore hardness test, and the stamping elements (28) are thus elastic.

2. Device according to claim 1,
**characterised in that**,
the linear drive device (20) is formed from a piston cylinder device (22).

3. Device according to claim 1,
**characterised in that**,
the stamping elements (28) have silicone rubber at least superficially.

4. Device according to claim 1,
**characterised in that**,
the stamping elements (28) consist of silicone rubber.

5. Device according to claim 1,
**characterised in that**,
the heating device (30) is provided in the centre of the turret head (16).

6. Device according to claim 5,
**characterised in that**,
the heating device (30) is provided in the axle (18) of the turret head (16).

7. Device according to claim 1,
**characterised in that**,
the heating device (30) has radiant heaters, between which the turret head (16) is provided.

8. Device according to one of claims 1 to 7,
**characterised in that**,
the turret head (16) with the respective linear drive device (20) and the heating device (30) are provided on a base frame (14), on which an embossing film supply roll (34), film feeding and exchanging rolls (38, 40) and a coiling roll (46) are mounted on their respective bearing axles (36, 42, 44, 48).

9. Device according to claim 8,
**characterised in that**,
the bearing axles (36, 42, 44, 48) are positioned parallel to the axle (18) of the turret head (16) for the embossing film supply roll (34), the film feeding and exchanging rolls (38, 40) and the coiling roll (46).

10. Method for embossing a decorative layer of a lamellar embossing film (12) onto a corner of a surface element possessing a small radius, wherein the method has the following steps:
heating the stamping elements (28) on the periphery (26) of a turret head (16) rotatable in steps around an axle (18) using a heating device (30) assigned to the turret head (16),
wherein the surface of the material forming the stamping elements has a hardness within the range of 45° and 95° on the Shore hardness test, and the stamping elements (28) are thus elastic;
adjusting the turret head (16) from an idle position to an embossing position using a linear drive device (20);
pressing the stamping element (28) on the periphery (26) of the turret head (16) in the region of the corner of the surface element;
transferring the decorative layer of the lamellar embossing film (12) to the corner of the surface element and
adjusting the turret head (16) from the embossing position to the idle position using the linear drive device (20).

11. Method according to claim 10, wherein the method has the following further steps:
arranging the turret head (16) with the respective linear drive device (20) and the heating device (30) on a base frame (14);
mounting am embossing film supply roll (34), a film feeding and exchanging rolls (38, 40) and the coiling roll (46) onto respective bearing axles (36, 42, 44, 48) on the base frame (14); and
arranging one of the plurality of corners of the respective surface element to be embossed to the corresponding number of base frames (14), wherein the turret heads (16) can be moved back and forth simultaneously between the embossing position and the idle position.

## Revendications

1. Dispositif d'estampage d'une couche décorative d'une feuille d'estampage en forme de bande (12),
avec une tête tourelle (16) pouvant tourner progressivement autour d'un axe (18) qui présente sur sa périphérie (26) un nombre d'éléments poinçons (28), un dispositif de chauffage (30) pour les éléments poinçons (28) étant associé à la tête tourelle (16), **caractérisé en ce que** la tête tourelle est prévue mobile alternativement sur un dispositif d'entraînement linéaire (20) entre une position d'estampage et une position inactive, et la surface du matériau, en lequel les éléments poinçons sont fabriqués, présente une dureté dans la plage de 45° à 95° Shore et les éléments poinçons (28) sont ainsi élastiques.

2. Dispositif selon la revendication 1,
**caractérisé en ce**
**que** le dispositif d'entraînement linéaire (20) est constitué d'un dispositif à cylindre et piston (22).

3. Dispositif selon la revendication 1,
**caractérisé en ce**
**que** les éléments poinçons (28) présentent du caoutchouc de silicone au moins sur la surface.

4. Dispositif selon la revendication 1,
**caractérisé en ce**
**que** les éléments poinçons (28) se composent de caoutchouc de silicone.

5. Dispositif selon la revendication 1,
**caractérisé en ce**
**que** le dispositif de chauffage (30) est prévu au centre de la tête tourelle (16).

6. Dispositif selon la revendication 5,
**caractérisé en ce**
**que** le dispositif de chauffage (30) est prévu dans l'axe (18) de la tête tourelle (16).

7. Dispositif selon la revendication 1,
**caractérisé en ce**
**que** le dispositif de chauffage (30) présente des radiateurs, entre lesquels la tête tourelle (16) est prévue.

8. Dispositif selon l'une quelconque des revendications 1 à 7,
**caractérisé en ce**
**que** la tête tourelle (16) avec le dispositif d'entraînement linéaire afférent (20) et le dispositif de chauffage (30) sont prévus sur un bâti de base (14), sur lequel un rouleau d'alimentation de feuilles d'estampage (34), des rouleaux d'avance et de déviation de feuilles (38, 40) et un rouleau récepteur (46) sont logés sur des axes de palier afférents (36, 42, 44, 48).

9. Dispositif selon la revendication 8,
**caractérisé en ce**
**que** les axes de palier (36, 42, 44, 48) pour le rouleau d'alimentation de feuilles d'estampage (34), les rouleaux d'avance et de déviation de feuilles (38, 40) et le rouleau récepteur (46) sont orientés parallèlement à l'axe (18) de la tête tourelle (16).

10. Procédé d'estampage d'une couche décorative d'une feuille d'estampage en forme de bande (12) sur un coin possédant un petit rayon d'un élément de surface, le procédé présentant les étapes suivantes :
chauffer des éléments poinçons (28) sur la périphérie (26) d'une tête tourelle (16) pouvant tourner progressivement autour d'un axe (18) par un dispositif de chauffage (30) associé à la tête tourelle (16), la surface du matériau, en lequel les éléments poinçons sont fabriqués, présentant une dureté dans la plage de 45 à 95° Shore et les éléments poinçons (28) étant ainsi élastiques ;
déplacer la tête tourelle (16) d'une position inactive à une position d'estampage à l'aide d'un dispositif d'entraînement linéaire (20) ;
presser les éléments poinçons (28) sur la périphérie (26) de la tête tourelle (16) dans la zone du coin de l'élément de surface ;
transférer la couche décorative de la feuille d'estampage en forme de bande (12) au coin de l'élément de surface ; et
déplacer la tête tourelle (16) de la position d'estampage à la position inactive à l'aide du dispositif d'entraînement linéaire (20).

11. Procédé selon la revendication 10,
le procédé présentant en outre les étapes suivantes :
prévoir la tête tourelle (16) avec le dispositif d'entraînement linéaire (20) afférent et le dispositif de chauffage (30) sur un bâti de base (14) ;
loger un rouleau d'alimentation de feuilles d'estampage (34), des rouleaux d'avance et de déviation de feuilles (38, 40) et un rouleau récepteur (46) sur des axes de palier afférents (36, 42, 44, 48) sur le bâti de base (14) ; et
prévoir un nombre de bâtis de base (14) correspondant au nombre de coins de l'élément de surface respectif à estamper, les têtes tourelles (16) pouvant simultanément être déplacées alternativement entre la position d'estampage et la position inactive.
